# EUROPÄISCHE PATENTSCHRIFT

(11) **EP 0 715 064 B1**
(45) Veröffentlichungstag und Bekanntmachung des Hinweises auf die Patenterteilung: **22.03.2000**
(21) Anmeldenummer: 95118038.9
(22) Anmeldetag: 16.11.1995
(51) Int. Cl.: F01N 7/08, F01N 7/18

(54) **Auspuffsystem**
Exhaust system
Système d'échappement

(30) Priorität: 30.11.1994 DE 4442573
(43) Veröffentlichungstag der Anmeldung: 05.06.1996
(73) Patentinhaber: Erhardt Bischoff GmbH & Co KG, D-73655 Plüderhausen (DE)
(72) Erfinder: Krüger, Klaus, D-73568 Zimmerbach (DE)
(74) Vertreter: Patentanwälte Ruff, Beier, Schöndorf und Mütschele

(56) Entgegenhaltungen:
- DE-A- 4 313 091
- DE-A- 4 315 086
- FR-A- 2 393 936
- US-A- 4 656 830
- US-A- 4 833 882
- PATENT ABSTRACTS OF JAPAN vol. 9 no. 316 (M-438) [2039] ,12.Dezember 1985 & JP-A-60 150417 (YAMAHA HATSUDOKI) 8.August 1985,

## Beschreibung

Die Erfindung geht aus von einem Auspuffsystem gemäß dem Oberbegriff des Anspruchs 1. Ein derartiges Auspuffsystem ist aus dem Dokument US-A-4 833 882 bekannt.

Bei Abgaskrümmern für Vierzylindermotore werden zur Verbesserung des Drehmomentverlaufs häufig zwei Zylinderrohre zusammengefaßt, so daß am Ende des Auspuffkrümmers zwei Sammelrohre vorhanden sind. Diese beiden Sammelrohre werden mittels eines zweiflutigen Vorrohrs bis zum Katalysatorgehäuse weitergeführt.

Vor dem Katalysator muß eine Lambdasonde angeordnet werden, die beispielsweise entweder an der Zusammenführung direkt vor dem Katalysatorgehäuse oder aber am Ausgang des Auspuffkrümmers angeordnet wird. Wenn der Auspuffkrümmer in zwei Sammelrohren mündet, muß für die Lambdasonde eine Verbindung von beiden Sammelrohren her geschaffen werden, um eine gleichmäßige Anströmung der Lambdasonde zu gewährleisten, ohne daß die Zweiflutigkeit des Vorrohrs beeinträchtigt wird.

Bei den im Stand der Technik bekannten Gußkrümmern wird dies auf folgende Weise gelöst. Am Sammelflansch wird ein Butzen mit angegossen. In diesen wird eine Sacklochbohrung mit einem Gewinde eingebracht, in die die Lambdasonde eingeschraubt wird. Ausgehend von jedem der beiden Sammelrohre wird eine Bohrung eingebracht, beispielsweise von 8 mm Durchmesser. Beide Bohrungen enden in dem Sackloch für die Lambdasonde. Bedingt durch den Wechsel von Über- zu Unterdruck gelangt dadurch eine geringe Menge Abgas an die Lambdasonde, so daß diese den Katalysator steuern kann.

Bei den ebenfalls bekannten Rohrkrümmern müßte man in diesem Fall einen Sammelflansch aus Guß bzw. aus einem sehr dicken Flachstahl herstellen, damit sowohl die Sackbohrung für die Lambdasonde als auch die Verbindungsbohrungen eingebracht werden könnten.
Bei einem bekannten Rohrkrümmer dieser Art (US-A-4 833 882) ist der Flansch mit zwei Rohransätzen als einstückiges gegossenes Teil ausgebildet. Eine senkrecht zu den Öffnungen für die Sammelrohre verlaufende Bohrung schneidet die Bohrungen für die Sammelrohre. In diese Bohrung kann ein Gassensor eingesetzt werden.
Zur Anbringung der Zylinderrohre eines Auspuffkrümmers an dem Zylinderkopf selbst ist bereits eine Flanschverbindung bekannt (DE-OS 43 13 091), bei dem der Flansch zweiteilig aus einer Dichtplatine und einer Haube ausgebildet ist, die zwar mit der Dichtplatine allseits verschweißt ist, aber einen Hohlraum mit der Dichtplatine bildet. In den Hohlraum kann Sekundärluft eingeblasen werden oder eine Abgasrückführungsleitung angeschlossen werden.

Der Erfindung liegt die Aufgabe zugrunde, eine einfache, kostengünstig herzustellende und dennoch das gleichmäßige Anströmen der Lambdasonde ermöglichende Flanschverbindung für ein Auspuffsystem zu schaffen.

Zur Lösung dieser Aufgabe schlägt die Erfindung ein Auspuffsystem mit den Merkmalen des Anspruchs 1 vor. Weiterbildungen der Erfindung sind Gegenstand der Unteransprüche.

Die Herstellung des Oberteils als Blechtiefziehteil hat nicht nur den Vorteil der einfachen Herstellung, sondern den weiteren Vorteil, daß die von den Sammelrohren übertragenen Temperaturen und die daraus entstehenden Wärmedehnungen über das weiche Ziehteil abgebaut werden. Da beim Zusammenfügen von dem Oberteil mit der Dichtplatine ein Luftspalt entsteht, ergibt sich hierbei eine Isolierwirkung, bei der die Wärmebrücke weitaus geringer ist als bei einem massiven Flansch. Dies führt zu einer thermischen Entlastung der Flanschverbindung zwischen dem Auspuffkrümmer und dem Vorrohr.

Zum Anbringen der Lambdasonde kann ein Stutzen verwendet werden der in eine Öffnung des Oberteils eingesetzt und dort befestigt werden kann. Der Stutzen kann als Drehteil oder auch als Fließpreßteil hergestellt und mit einem Gewinde versehen sein, so daß die handelsüblichen Lambdasonden ohne jede Änderung verwendet werden können. Der Stutzen kann in die Öffnung des Oberteils eingesetzt und mit einer umlaufenden Schweißnaht mit dem Oberteil verbunden werden.

Es kann auch vorgesehen sein, daß das Oberteil in dem die Anschlußöffnung für die Lambdasonde umgebenden Bereich einen Abstand von der Dichtplatine aufweist. Somit kann eine gleichmäßigere Anströmung der Lambdasonde erreicht werden.

Zur Befestigung des mindestens einen Sammelrohrs an dem Flansch kann das Oberteil eine seine Öffnung für das Sammelrohr umgebende, von der Dichtplatine weggerichtete Aushalsung aufweisen. An dieser Aushalsung läßt sich das Sammelrohr befestigen, insbesondere mit einer umlaufenden Schweißnaht anschweißen.

Es kann vorgesehen sein, daß das Sammelrohr nur an dem Oberteil mit einem axialen Abstand seiner Stirnkante von der Dichtplatine befestigt wird. Aufgrund des axialen Abstands der Stirnkante kann das durchströmende Gas seitlich radial durch die vorgesehene Verbindung zu der Lambdasonde gelangen. Es ist daher nicht erforderlich, ein Sammelrohr mit einer seitlichen Öffnung zu verwenden.

Zur Herstellung der Verbindung für das aus dem Sammelrohr austretende Gas zu der Lambdasonde kann das Oberteil eine von der Öffnung für das Sammelrohr zu dem Anschluß für die Lambdasonde führende tunnelartige Ausprägung aufweisen. Auf diese Weise kann eine Verbindung mit einer gerichteten definierten Strömung hergestellt werden. Die tunnelartige Ausprägung läßt sich bei der Herstellung des Oberteils als Blechtiefziehteil ohne zusätzlichen Arbeitsschritt sehr einfach herstellen.

Der Flansch kann zwei Öffnungen zum Anbringen zweier Sammelrohre aufweisen, wobei in diesem Fall der Anschluß für die Lambdasonde mit beiden Öffnungen verbunden ist. Die Lambdasonde kann dann das Abgasverhalten der zu beiden Sammelrohren führenden Zylinder des Verbrennungsmotors berücksichtigen.

Es kann vorgesehen sein, daß der Anschluß für die Lambdasonde symmetrisch zu den beiden Öffnungen für die Sammelrohre angeordnet und ausgebildet ist. Damit wird dafür gesorgt, daß beide Sammelrohre gleichmäßig von der Lambdasonde überprüft werden, so daß eine echte Mittelung des Abgasverhaltens durchgeführt wird.

Die Erfindung schlägt in Weiterbildung ebenfalls vor, daß die Verbindungen zwischen den Öffnungen für die Sammelrohre und der Lambdasonde einen gleichen Strömungswiderstand aufweisen können.

Das Oberteil kann mit der Dichtplatine verschweißt sein, insbesondere mittels einer umlaufenden Schweißnaht.

Das Oberteil kann mindestens teilweise flächig an der Dichtplatine anliegen, insbesondere in ihrem Randbereich.

Weitere Vorzüge der Erfindung ergeben sich aus der folgenden Beschreibung einer bevorzugten Ausführungsform der Erfindung sowie anhand der Zeichnung. Hierbei zeigen:
- Fig.1: eine schematische Aufsicht auf das auf die Dichtplatine aufgelegte Oberteil einer Flanschverbindung nach der Erfindung;
- Fig. 2: einen Schnitt längs Linie II-II in Fig. 1;
- Fig. 3: eine perspektivische Ansicht des zusammengesetzten Flanschs mit zwei angebrachten Sammelrohren.

Fig. 1 zeigt stark vereinfacht eine Aufsicht auf einen Teil der Flanschverbindung, nämlich auf das auf die Dichtplatine aufgelegte Oberteil 1. Das Oberteil 1 enthält, genauso wie die darunterliegende Dichtplatine 2, zwei gleich große nebeneinanderliegende Öffnungen 3 mit Kreisform. Jede Öffnung 3 ist zur Anbringung eines Sammelrohrs bestimmt, das mit einem zweiflutigen Vorrohr verbunden werden soll.

Das Oberteil enthält eine dritte Öffnung 4, die ebenfalls Kreisform aufweist, im dargestellten Beispiel aber eine unterschiedliche Größe hat. Diese Öffnung bildet einen Anschluß 5 für eine Lambdasonde.

Die Öffnung 4 ist symmetrisch zu den beiden Öffnungen 3 für die Sammelrohre angeordnet, das heißt, daß der Mittelpunkt des Anschlusses 5 für die Lambdasonde auf der Mittelsenkrechten zwischen den beiden Öffnungen für die Sammelrohre liegt.

Von jeder Öffnung 3 für ein Sammelrohr führt seitlich eine tunnelartige Verbindung 6 etwa radial zu der Öffnung 4 für die Lambdasonde. Diese Verbindungen 6 sind als aus der Fläche des Oberteils heraustretende Ausprägungen ausgebildet. Beide Verbindungen 6 haben gleiche Länge und gleiche Querschnittsform, so daß sie für ein strömendes Gas auch gleichen Strömungswiderstand haben.

Die Wirkung dieser beiden Verbindungen 6 ergibt sich besser aus der Fig. 2, die einen Querschnitt längs Linie II-II in Fig. 1 darstellt. Der Querschnitt ist so gelegt, daß er durch die Mittelpunkte der Öffnung 3 und der Öffnung 4 führt und damit auch durch die Längsmittelebene der einen Verbindung 6.

Fig. 2 zeigt das Oberteil 1 im gleichen Zustand wie Fig. 1, das heißt, in der korrekten Position auf der Dichtplatine 2 aufgelegt, ggf. auch schon befestigt.

Die Dichtplatine 2 enthält zwei den Öffnungen 3 entsprechende Öffnungen 7, die mit den Öffnungen 3 fluchten.

Die Öffnungen 3 des Oberteils 1 werden von Aushalsungen 8 gebildet, die von der Dichtplatine 2 wegragen. Die Aushalsungen 8 bilden kurze zylindrische Ansätze, in die das Sammelrohr 9 um eine kurze Strecke eingeschoben werden kann. Die Verbindung des Sammelrohrs 9 mit der Aushalsung 8 geschieht durch eine umlaufende Schweißnaht. Das Sammelrohr 9 wird nur soweit in die Aushalsung 8 eingesteckt, daß die Stirnkante 10 des Sammelrohrs einen Abstand von der Oberseite der Dichtplatine 2 beibehält.

Die tunnelartige Verbindung 6, die durch eine Ausprägung des Oberteils 1 gebildet ist, mündet seitlich in der Aushalsung 8. Aufgrund des axialen Abstands der Stirnkante 10 des Sammelrohrs 9 kann das aus dem Sammelrohr 9 in die Aushalsung 8 gelangende Gas seitlich durch die Verbindung 6 zu dem rechts in Fig. 2 dargestellten Bereich um die Anschlußöffnung 4 gelangen.

Das Oberteil 1 weist in dem die Öffnung 4 umgebenden Bereich ebenfalls, ähnlich wie im Bereich der Verbindung 6, einen Abstand von der Dichtplatine auf. Der Querschnitt des Übergangs 11 ist etwa viertelbogenförmig. In diesen Bereich mündet die Verbindung 6.

In die Öffnung 4 wird ein Stutzen 12 eingesetzt, der in Fig. 2 etwas oberhalb der Öffnung 4 dargestellt ist. Bei dem Stutzen 12 kann es sich um ein Drehteil oder ein Fließpreßteil handeln. Dieser Stutzen 12 enthält auf seiner nicht dargestellten, von dem Oberteil 1 abgewandten Seite ein Gewinde, so daß eine handelsübliche Lambdasonde eingeschraubt werden kann. Die Verbindung des Stutzens 12 mit dem Oberteil geschieht ebenfalls so, daß die Stirnkante 13 einen Abstand von der Dichtplatine 2 aufweist. Wiederum kann eine Schweißnaht längs des Umfangs des Stutzens 12 zu ihrer Verbindung mit dem Oberteil 1 dienen.

Nach Verschweißung der Sammelrohre 9 und des Stutzens 12 mit dem Oberteil und der Verschweißung des Oberteils 1 mit der Dichtplatine 2 ist ein Flansch entstanden, der mit einem Vorrohr verbunden werden kann. Zur Verbindung mit diesem weiterführenden Bauteil können beispielsweise Stehbolzen oder Schraubbolzen 14 dienen, für die in Fig. 1 schematisch Löcher 15 angedeutet sind. Diese Löcher können sowohl in der Dichtplatine 2 als auch in dem Oberteil 1 vorhanden sein. Es ist aber ebenfalls möglich, daß die Löcher 15 nur in der Dichtplatine vorhanden sind, so daß das Oberteil 1 im Bereich dieser Löcher 15 zur Unterbringung der Köpfe von Schraubbolzen Ausbeulungen 16 aufweist, die bei der perspektivischen Ansicht in Fig. 3 dargestellt sind. Fig. 3 zeigt eine perspektivische Ansicht eines mit zwei Sammelrohren 9 versehenen Flanschs. Man kann der Fig. 3 auch entnehmen, daß die Sammelrohre und der Stutzen 12 auch schräg gegenüber der Ebene des Flanschs angeordnet sein können. Deutlich ist auch hier die Verbindung 6 zwischen dem Anschluß für die Lambdasonde und dem Sammelrohr 9 zu sehen, die durch eine tunnelartige Ausprägung des Oberteils 1 des Flansches gebildet wird.

Der so entstandene, am Ende eines Auspuffkrümmers angeordnete Flansch kann dann mit dem weiterführenden Vorrohr verbunden werden, beispielsweise durch Verschrauben unter Verwendung der Stehbolzen 14. Ebenfalls möglich wäre eine Verkeilung.

## Patentansprüche

1. Auspuffsystem mit mindestens einem Sammelrohr (9) eines Auspuffkrümmers, einem Vorrohr zu einem Katalysatorgehäuse und einen eine Lambdasonde aufnehmenden Flansch als Verbindungselement, wobei der Flansch je eine Öffnung (7) für das Sammelrohr (9) und das Vorrohr und einen Anschluß (5) für die Lambasonde aufweist, der mit der mindestens einen Öffnung (7) des Flansches in Verbindung steht, dadurch gekennzeichnet, daß der Flansch eine Dichtplatine (2) und ein mit der Dichtplatine (2) verbundenes Oberteil (1) aufweist, das als Blechtiefziehteil ausgebildet ist und mit jeder Öffnung (7) der Dichtplatine (2) eine übereinstimmende Öffnung (2) und den Anschluß (5) für die Lambdasonde aufweist.

2. Auspuffsystem nach Anspruch 1, bei dem der Anschluß (5) für die Lambdasonde eine Öffnung (4) zum Einsetzen und Befestigen eines Stutzens (12) aufweist, in dem die Lambdasonde insbesondere durch Schrauben befestigbar ist.

3. Auspuffsystem nach Anspruch 1 oder 2, bei dem das Oberteil (1) im Bereich des Anschlusses für die Lambdasonde einen Abstand von der Dichtplatine (2) aufweist.

4. Auspuffsystem nach einem der vorhergehenden Ansprüche, bei dem das Oberteil (1) eine, seine Öffnung (3) für das Sammelrohr (9) umgebende, von der Dichtplatine (2) weggerichtete Aushalsung (8) zur Anbringung des Sammelrohrs (9) aufweist.

5. Auspuffsystem nach einem der vorhergehenden Ansprüche, bei dem das Sammelrohr (9) nur an dem Oberteil (1) mit einem axialen Abstand seiner Stirnkante (10) von der Dichtplatine (2) befestigt ist.

6. Auspuffsystem nach einem der vorhergehenden Ansprüche, bei dem das Oberteil (1) eine von der Öffnung (3) für das Sammelrohr (9) zu dem Anschluß (5) für die Lambdasonde führende tunnelartige Ausprägung aufweist.

7. Auspuffsystem nach einem der vorhergehenden Ansprüche, mit zwei Öffnungen (3) zum Anbringen zweier Sammelrohre (9), wobei der Anschluß (5) für die Lambdasonde mit beiden Öffnungen (3) verbunden ist.

8. Auspuffsystem nach Anspruch 7, bei dem der Anschluß (5) für die Lambdasonde symmetrisch zu den beiden Öffnungen (3) für die Sammelrohre (9) angeordnet und ausgebildet ist.

9. Auspuffsystem nach Anspruch 7 oder 8, bei dem die beiden Verbindungen zwischen den Öffnungen (3, 7) für die Sammelrohre (9) und dem Anschluß (5) für die Lambdasonde den gleichen Strömungswiderstand aufweisen.

10. Auspuffsystem nach einem der vorhergehenden Ansprüche, bei dem das Oberteil (1) mit der Dichtplatine (2) verschweißt ist, insbesondere längs des Randes.

11. Auspuffsystem nach einem der Ansprüche 1 bis 9, bei dem das Oberteil (1) mit der Dichtplatine (2) verlötet ist.

12. Auspuffsystem nach einem der vorhergehenden Ansprüche, bei dem das Oberteil (1) mindestens teilweise flächig an der Dichtplatine (2) anliegt, insbesondere in ihrem Randbereich.

## Claims

1. Exhaust system with at least one header (9), of an exhaust manifold, a forepipe to a catalytic converter casing and a flange receiving a lambda probe as a connecting element, the flange having in each case one opening (7) for the header (9) and the forepipe and a connection (5) for the lambda probe, which is connected to at least one opening (7) of the flange, characterized in that the flange has a sealing blank (2) and an upper part (1) connected to said sealing blank (2) and which is constructed as a deep-drawn metal part and with each opening (7) of the sealing blank (2) has a coinciding opening (2) and the connection (5) for the lambda probe.

2. Exhaust system according to claim 1, wherein the connection (5) for the lambda probe has an opening (4) for the insertion and fixing of a connecting piece (12), in which the lambda probe can be fixed, particularly by screwing.

3. Exhaust system according to claim 1 or 2, wherein in the vicinity of the connection for the lambda probe the upper part (1) has a spacing from the sealing blank (2).

4. Exhaust system according to one of the preceding claims, wherein the upper part (1) has a neck (8) directed away from the sealing blank (2) and surrounding its opening (3) for the header (9) for fitting the latter.

5. Exhaust system according to one of the preceding claims, wherein the header (9) is only fixed to the upper part (1) with an axial spacing of its leading edge (10) from the sealing blank (2).

6. Exhaust system according to one of the preceding claims, wherein the upper part (1) has a tunnel-like stamping out leading from the opening (3) for the header (9) to the connection (5) for the lambda probe.

7. Exhaust system according to one of the preceding claims, having two openings (3) for fitting two headers (9), the connection (5) for the lambda probe being connected to both openings (3).

8. Exhaust system according to claim 7, wherein the connection (5) for the lambda probe is arranged and constructed symmetrically to both openings (3) for the headers (9).

9. Exhaust system according to claim 7 or 8, wherein the two connections between the openings (3, 7) for the headers (9) and the connection (5) for the lambda probe have the same flow resistance.

10. Exhaust system according to one of the preceding claims, wherein the upper part (1) is welded to the sealing blank (2), particularly along the edge.

11. Exhaust system according to one of the claims 1 to 9, wherein the upper part (1) is soldered to the sealing blank (2).

12. Exhaust system according to one of the preceding claims, wherein the upper part (1) engages at least partly in flat manner on the sealing blank (2), particularly in its marginal area.

## Revendications

1. Système d'échappement, comprenant au moins un tuyau collecteur (9) d'un coude d'échappement, un tuyau auxiliaire menant à un boîtier de catalyseur et une bride présentant une sonde lambda comme élément de liaison, la bride présentant une ouverture respective (7) pour le tuyau collecteur (9) et pour le tuyau auxiliaire et un branchement (5) pour la sonde lambda, qui est relié à au moins une ouverture (7) de la bride, caractérisé en ce que la bride présente une plaque d'étanchéité (2) et une partie supérieure (1), assemblée à la plaque d'étanchéité (2), réalisée sous forme de pièce emboutie en tôle et présentant une ouverture (3) correspondant à chaque ouverture (7) de la plaque d'étanchéité (2), et le branchement (5) pour la sonde lambda.

2. Système d'échappement selon la revendication 1, dans lequel le branchement (5) pour la sonde lambda présente une ouverture (4) pour l'insertion et la fixation d'une tubulure (12) dans laquelle la sonde lambda peut être fixée, notamment par vissage.

3. Système d'échappement selon la revendication 1 ou 2, dans lequel la partie supérieure (1) présente, dans la région du branchement pour la sonde lambda, une distance de la plaque d'étanchéité (2).

4. Système d'échappement selon une des revendications précédentes, dans lequel la partie supérieure (1) présente un collet (8), entourant son ouverture (3) pour le tuyau collecteur (9) et dirigé en éloignement de la plaque d'étanchéité (2), pour la fixation du tuyau collecteur (9).

5. Système d'échappement selon une des revendications précédentes, dans lequel le tuyau collecteur (9) n'est fixé que sur la partie supérieure (1), avec une distance axiale entre son bord frontal (10) et la plaque d'étanchéité (2).

6. Système d'échappement selon une des revendications précédentes, dans lequel la partie supérieure (1) présente un relief du genre tunnel, menant de l'ouverture (3) pour le tuyau collecteur (9) au branchement (5) pour la sonde lambda.

7. Système d'échappement selon une des revendications précédentes, comportant deux ouvertures (3) pour la fixation de deux tuyaux collecteurs (9), le branchement (5) pour la sonde lambda étant relié aux deux ouvertures (3).

8. Système d'échappement selon la revendication 7, dans lequel le branchement (5) pour la sonde lambda est disposé et configuré symétriquement aux deux ouvertures (3) pour les tuyaux collecteurs (9).

9. Système d'échappement selon la revendication 7 ou 8, dans lequel les deux liaisons entre les ouvertures (3, 7) pour les tuyaux collecteurs (9) et le branchement (5) pour la sonde lambda présentent la même résistance à l'écoulement.

10. Système d'échappement selon une des revendications précédentes, dans lequel la partie supérieure (1) est assemblée par soudage à la plaque d'étanchéité (2), notamment le long du bord.

11. Système d'échappement selon une des revendications 1 à 9, dans lequel la partie supérieure (1) est assemblée par brasage à la plaque d'étanchéité (2).

12. Système d'échappement selon une des revendications précédentes, dans lequel la partie supérieure (1) s'applique au moins partiellement à plat contre la plaque d'étanchéité (2), notamment dans la région de bord de cette dernière.
